# EUROPÄISCHE PATENTSCHRIFT

(11) **EP 1 770 040 B1**
(45) Veröffentlichungstag und Bekanntmachung des Hinweises auf die Patenterteilung: **24.03.2010**
(21) Anmeldenummer: 06017113.9
(22) Anmeldetag: 17.08.2006
(51) Int. Cl.: B65H 20/02

(54) **Papierbahnzuführung**
Paper web feeder
Dispositif d'alimentation de bande de papier

(30) Priorität: 29.09.2005 DE 102005046885
(43) Veröffentlichungstag der Anmeldung: 04.04.2007
(73) Patentinhaber: Hauni Maschinenbau AG, 21033 Hamburg (DE)
(72) Erfinder: Horn, Sönke, 21502 Geesthacht (DE)
(74) Vertreter: Seemann, Ralph

(56) Entgegenhaltungen:
- EP-A1- 0 499 720
- DE-A1- 3 600 321
- JP-A- 2 008 138

## Beschreibung

Die Erfindung betrifft ein Verfahren zum Betreiben einer Strangmaschine, insbesondere Filterstrangmaschine, der Tabak verarbeitenden Industrie, mit einer Umlenkrolle zur Zufuhr einer Papierbahn zu einer Formatvorrichtung, wobei die Papierbahn stromabwärts zu der Umlenkrolle in der Formatvorrichtung um einen Strang, insbesondere Filterstrang, gewickelt wird.

Die Erfindung betrifft ferner eine Papierbahnzuführungsvorrichtung mit einer Umlenkrolle zur Führung einer Papierbahn zu einer Formatvorrichtung, in der die Papierbahn um einen Filterstrang oder einen Tabakstrang wickelbar ist, wobei die Umlenkrolle angetrieben ist.

Aus JP 02 008138 A ist eine Vorrichtung zum Säubern eines Papierförderers in einem Drucker bzw. Kopierer bekannt, wobei ein Fell relativ zur Tonerwalze gerieben wird, wodurch die Walze selbst gereinigt wird. Die Reinigung geschieht dadurch, dass ein Fell, das mit Lösungsmittel imprägniert ist, relativ zur Tonerwalze gerieben wird, wodurch die Walze selbst gereinigt wird.

EP 0 499 720 A1 offenbart ein Handling-System für beschichtete Fotopapierbahnen, auf die flüssige Zusammensetzungen aufgebracht sind. In Abhängigkeit eines bestimmten Weges, den die Bahnen zurücklegen, ist es notwendig, dass bei einem Kontakt mit Rollen eine vollständige Austrocknung der Beschichtungen stattgefunden hat. Sofern dieses nicht der Fall ist, findet eine Kontamination der Rollen statt. Insbesondere wird das Handling-System bei fotografischem Material verwendet. Es wird durch das Handling-System verhindert, dass das Fördersystem der Bahnen durch ungenügend getrocknete Teilen der Bahnen kontaminiert wird. Hierzu wird zunächst überprüft, ob ein Teil einer nicht einheitlich beschichteten Bahn vorliegt, die zu einem nicht vollständig getrockneten Teil der Beschichtung führt. Sofern dieses der Fall ist, wird dieser Teil der Bahn mit einer Bürste abgebürstet.

Aus der DE 36 00 321 C2 ist eine Papierbahnzuführungsvorrichtung für eine Maschine zur Zigarettenherstellung bekannt. Es ist eine Saugtrommel zum Fördern wenigstens einer Papierbahn auf einem Weg zu einer Formatvorrichtung offenbart, wobei zur Führung der Papierbahn die Saugtrommel mit Saugluft versetzt wird, so dass die Saugluft durch Öffnungen der Saugtrommel auf die Papierbahn einwirken kann. Es sind hierzu entsprechende Steuerkörper in der Saugtrommel vorgesehen, die dafür sorgen, dass nur in dem Bereich, in dem die Papierbahn an der Saugtrommel anliegt, auch eine entsprechende Saugwirkung auf die Papierbahn vorhanden ist.

Die Zuführung einer Papierbahn zur Formatvorrichtung ist im Hinblick auf die Lage der Papierbahn sehr wichtig, da schon eine geringe Lageänderung dazu führen kann, dass die Papierbahn nicht mehr korrekt um den Strang aus einem Material der Tabak verarbeitenden Industrie, beispielsweise einem Zigarettenstrang oder einem Filterstrang, gewickelt und geschlossen werden kann.

Um somit eine entsprechend gleichmäßige Lage der Papierbahn, die in die Formatvorrichtung eingebracht wird, vorzusehen, wird beispielsweise eine Lagenregelung vorgenommen.

Diese ist insbesondere bei sehr schnellen Strangmaschinen zeitkritisch, so dass eine sehr effiziente und damit kostenintensive Lagereglung notwendig ist.

Es ist Aufgabe der vorliegenden Erfindung, einen sicheren Einlauf einer Papierbahn in eine Formatvorrichtung vorzusehen, bei der insbesondere die Lage der Papierbahn möglichst gleich bleibend sein soll bzw. ruhig gehalten werden soll.

Gelöst wird diese Aufgabe durch ein Verfahren zum Betreiben einer Strangmaschine, insbesondere Filterstrangmaschine, der Tabak verarbeitenden Industrie, mit einer Umlenkrolle zur Zufuhr einer Umhüllungsmaterialbahn zu einer Formatvorrichtung, wobei die Umhüllungsmaterialbahn, insbesondere Papierbahn, stromabwärts zu der Umlenkrolle in der Formatvorrichtung um einen Strang, insbesondere Filterstrang, gewickelt wird, wobei die Umlenkrolle im Betrieb der Strangmaschine gesäubert wird.

Es ist nämlich erfindungsgemäß erkannt worden, dass es überraschenderweise ausreichend ist, die Umlenkrolle, nämlich insbesondere die Umlenkrolle, die zur Formatvorrichtung vorzugsweise am nächsten ist, sauber zu halten, so dass die Umhüllungsmaterialbahnlage sich durch eine fortwährend saubere Umlenkrolle nicht verändert. Eine Lageregelung der Umlenkrolle ist dann nicht notwendig, so dass das erfindungsgemäße Verfahren ohne Lageregelung wenigstens im Hinblick auf die Neigung der Umlenkrolle auskommt.

Vorzugsweise wird die Umlenkrolle angetrieben.

Eine besonders einfache Maßnahme zum Säubern der Umlenkrolle ist dann realisiert, wenn die Umfangsgeschwindigkeit der Umlenkrolle unterschiedlich zu der Bahngeschwindigkeit der Umhüllungsmaterialbahn ist. Hierzu ist vorzugsweise ein elektrischer Antrieb mittels eines Motors vorgesehen. Durch den vorherrschenden Schlupf der Umhüllungsmaterialbahn an der Umlenkrolle wird diese dauerhaft im Betrieb gesäubert. Vorzugsweise wird eine konstante Differenzgeschwindigkeit zwischen der Bahngeschwindigkeit der Umhüllungsmaterialbahn und der Umfangsgeschwindigkeit der Umlenkrolle eingestellt.

Eine Alternative bzw. eine ergänzende Ausführungsform liegt dann vor, wenn etwaige Verunreinigungen auf der Umfangsfläche der Umlenkrolle mit einem Schaber abgeschabt werden. Der Schaber ist vorzugsweise an der gegenüberliegenden Seite der Umhüllungsmaterialführung einwirkend auf die Umlenkrolle angeordnet. Zusätzlich oder alternativ kann auch eine Saugvorrichtung zum Absaugen der Verunreinigungen von der Umlenkrolle vorgesehen sein. Es könnte auch eine Saug-Schaber-Vorrichtung vorgesehen sein, die sowohl eine Saugwirkung als auch eine mechanische Schabwirkung auf der Umfangsfläche ausübt. Vorzugsweise ist die Umlenkrolle die nächste Rolle zur Formatvorrichtung, d.h. die nächste Rolle, die stromaufwärts zur Formatvorrichtung angeordnet ist.

Die Umlenkrolle umfasst vorzugsweise Öffnungen auf der Umfangsfläche, wobei die Umhüllungsmaterialbahn mit Saugluft an der Umlenkrolle gehalten wird. Durch diese Maßnahme kann besonders effizient der Schlupf und eine entsprechende Reibung ausgenutzt werden, um Verunreinigungen von der Umlenkrolle zu entfernen.

Besonders bevorzugt ist das erfindungsgemäße Verfahren dann, wenn die Umhüllungsmaterialbahn stromaufwärts der Umlenkrolle mit Leim versehen wird. Diese Ausführungsform wird bevorzugt bei der Filterstrangherstellung, da bei dieser eine entsprechende Verklebung der Umhüllungsmaterialbahn schon vor der Formatvorrichtung stattfinden kann. Bei der Herstellung eines Zigarettenstrangs ist eine vorherige Beleimung auch möglich, allerdings aufgrund der Aufbringung von Tabak in Strangform auf eine Papierbahn dergestalt, dass Tabakpartikel bzw. Tabakmaterial sich auf einem Klebestreifen ablagern kann, weniger bevorzugt. Insbesondere kann es bei einer Umhüllungsmaterialbahn, die hochporös ist und insofern als Umhüllungsmaterialbahn für die Filterstrangherstellung besonders gut geeignet ist, vorkommen, dass Leim durch die Umhüllungsmaterialbahn tritt und besonders verstärkt die Umlenkrolle verunreinigt.

Die Aufgabe wird ferner durch eine Umhüllungsmaterialbahnzuführungsvorrichtung mit einer Umlenkrolle zur Führung einer Umhüllungsmaterialbahn zu einer Formatvorrichtung, in der die Umhüllungsbahn um einen Filterstrang oder einen Tabakstrang wickelbar ist, wobei die Umlenkrolle angetrieben ist, wobei eine Vorrichtung zur Säuberung (Säuberungsvorrichtung) der Umfangsfläche der Umlenkrolle vorgesehen ist, gelöst.

Durch die erfindungsgemäße Umhüllungsmaterialbahnzuführungsvorrichtung wird ein sehr ruhiger und sicherer Einlauf der Umhüllungsmaterialbahn in die Formatvorrichtung ermöglicht. Vorzugsweise umfasst die Säuberungsvorrichtung eine Steuerungsvorrichtung zur Einstellung einer von der Fördergeschwindigkeit der Umhüllungsmaterialbahn unterschiedlichen Umfangsgeschwindigkeit der Umlenkrolle. Vorzugsweise umfasst die Säuberungsvorrichtung einen Schaber, der mit der Umfangsfläche der Umlenkrolle im Eingriff steht. Alternativ oder zusätzlich zum Schaber kann auch eine Saugvorrichtung vorgesehen sein, die in Wirkverbindung mit der Umfangsfläche der Umlenkrolle steht. Bei der Umfangsfläche der Umlenkrolle handelt es sich um eine radial außen an der Umlenkrolle angeordneten Fläche, die parallel zur Rotationsachse der Umlenkrolle ist.

Vorzugsweise ist die Umlenkrolle stromaufwärts der Formatvorrichtung die nächstliegende Rolle. Vorzugsweise umfasst die Umlenkrolle eine Saugvorrichtung zum Ansaugen der Umhüllungsmaterialbahn.

Eine erfindungsgemäße Strangmaschine der Tabak verarbeitenden Industrie, insbesondere Filterstrangmaschine, ist mit einer erfindungsgemäßen Umhüllungsmaterialbahnzuführungsvorrichtung, die vorstehend beschrieben ist, versehen.

Die Erfindung wird nachstehend ohne Beschränkung des allgemeinen Erfindungsgedankens anhand von Ausführungsbeispielen unter Bezugnahme auf die Zeichnung beschrieben. Bezüglich aller im Text nicht näher erläuterten erfindungsgemäßen Einzelheiten wird ausdrücklich auf die Zeichnung verwiesen wird. Es zeigt:
- Fig. 1: eine schematische Darstellung eines Teils einer erfindungsgemäßen Filterstrangmaschine.

Fig. 1 zeigt schematisch einen Teil einer erfindungsgemäßen Filterstrangmaschine 6, umfassend eine erfindungsgemäße Umhüllungsmaterialbahnzuführungsvorrichtung, insbesondere Papierbahnzuführungsvorrichtung 5.

Eine Papierbahn 10 wird über Umlenkrollen 12, 13 und 14 einer Formatvorrichtung 15 zugeführt. Die Förderrichtung 11 der Papierbahn 10 ist auch schematisch dargestellt. Um die Lage der Papierbahn 10 konstant zu halten, sind Papierführungen 25 und 25' vorgesehen. Um eine ausreichende Papierspannung zu halten, insbesondere bei Versehen der Papierbahn 10 mit einem Leim beim Leimauftrag 16, sind außerdem Stützstäbe 26 vorgesehen. Der beim Leimauftrag 16 aufgebrachte Leim, beispielsweise durch nicht dargestellte Leimdüsen, wird durch eine Heizvorrichtung 27 wenigstens teilweise abgebunden.

Bei dem verwendeten Papier handelt es sich vorzugsweise um hochporöses Papier, so dass der aufgetragene Leim 16 auch durch das Papier auf die dem Leimauftrag abgewandte Seite dringen kann, wodurch die Umlenkrolle 14 verschmutzen kann. Würde keine Maßnahme der Regelung der Lage der Papierbahn bzw. des Filterumhüllungspapiers durchgeführt werden, würde sich die Lage verändern, so dass ein sicherer Einlauf in die Formatvorrichtung 15 nicht mehr gewährleistet sein kann, da der Papierlauf unruhig wird.

Eine Regelung der Lage der Umlenkrolle 14 bzw. Neigung der Umlenkrolle 14, die auch Torpedo-Rolle genannt wird, um der Verschmutzung entgegen zu regeln, kann auch zu einem unruhigen Papierlauf führen.

Überraschenderweise ist festgestellt worden, dass das Sauberhalten der Umlenkrolle 14 zu einem sicheren Einlauf und einem ruhigen Papierlauf in die Formatvorrichtung führt, ohne dass es einer gesonderten Regelung hierfür bedarf. Auf dem Weg bzw. in Förderrichtung 11 des Papierlaufs hinter der Umlenkrolle 14 wird in Förderrichtung 11' ein Filtermaterial 18 auf die Papierbahn 10 verbracht, um anschließend in der Formatvorrichtung 15 von der Papierbahn 10 bzw. dem Filterumhüllungspapier umhüllt bzw. umwickelt zu werden, so dass sich ein Filterstrang 17 mit Umhüllungspapier bzw. umhülltem Papier aus der Papierbahn 10 ergibt.

Zur Säuberung der Umlenkrolle 14 ist, wie in Fig. 1 schematisch dargestellt ist, eine Steuervorrichtung 19 vorgesehen, die über eine Verbindungsleitung 21 mit einem elektrisch angetriebenen Motor, der die Umlenkrolle 14 antreibt, verbunden. Die Steuervorrichtung 19 dient nun dazu, eine Differenzgeschwindigkeit zwischen der Fördergeschwindigkeit der Papierbahn 11 und der Umfangsgeschwindigkeit der Umlenkrolle 14 vorzusehen, beispielsweise eine schnellere Geschwindigkeit der Umfangsfläche der Umlenkrolle 14 im Vergleich zur Geschwindigkeit der Papierbahn 10, so dass der Schlupf zwischen dem Papier und der Umfangsfläche eine automatische Reinigung während des Betriebs der Filterstrangmaschine 6 ermöglicht. Hierdurch wird eine weitere Regelung der Lage des Papierlaufs überflüssig.

Die Steuervorrichtung 19 kann so ausgestaltet sein, dass die Bedienperson die Drehgeschwindigkeit der Umlenkrolle 14 unterschiedlich zu der Bahngeschwindigkeit 10 einstellen kann, wobei allerdings vorzugsweise eine Steuervorrichtung 19 vorgesehen ist, die von der Maschinensteuerung der Filterstrangmaschine 6 die Information erhält, mit welcher Geschwindigkeit die Maschine fährt bzw. mit welcher Papierbahngeschwindigkeit die Papierbahn 10 gefördert wird. Es ist dann möglich, eine konstante Differenzgeschwindigkeit einzustellen oder beispielsweise ein konstantes Verhältnis der Geschwindigkeit der Papierbahn zu der Umfangsgeschwindigkeit der Umlenkrolle.

Zum Sauberhalten der Umfangsfläche der Umlenkrolle 14 kann auch ein Schaber 20 Verwendung finden, der an der Umfangsfläche entlang schabt. Als weitere alternative Ausführungsform kann zusätzlich zum Schaber 20 eine Saugvorrichtung vorgesehen sein, die allerdings in Fig. 1 nicht dargestellt ist. Es kann auch eine Saug-Schaber-Vorrichtung vorgesehen sein.

Mit dem Schaber bzw. einer Saug-Schaber-Vorrichtung, die die Umfangsfläche der Umlenkrolle 14 im Betrieb sauber hält, ist ein kontinuierliches Reinigen im Betrieb ermöglicht oder ein temporäres Reinigen, wobei beispielsweise eine Reinigung erst dann stattfindet, wenn eine Verunreinigung der Umfangsfläche erfolgt ist. Hierzu ist ein entsprechender Sensor vorgesehen, der beispielsweise den Durchmesser der Umlenkrolle 14 bzw. den Durchmesser der Umfangsfläche der Umlenkrolle 14 misst oder die Reflexion der Umfangsfläche der Umlenkrolle 14, wobei die Messwerte mit Vorgabewerten verglichen werden und bei einer zu großen Abweichung der Messwerte von den Vorgabewerten bzw. Sollwerten eine Säuberung geschieht.

Die Maßnahme eines Schlupfes der Papierbahn 10 im Verhältnis zur Umfangsfläche der Umlenkrolle 14 kann alleine durchgeführt werden oder in Kombination mit einem Schaber und/oder einer Saugvorrichtung.

### Bezugszeichenliste

- 5: Papierbahnzuführungsvorrichtung
- 6: Filterstrangmaschine
- 10: Papierbahn
- 11, 11': Förderrichtung
- 12: Umlenkrolle
- 13: Umlenkrolle
- 14: Umlenkrolle
- 15: Formatvorrichtung
- 16: Leimauftrag
- 17: Filterstrang
- 18: Filtermaterial
- 19: Steuervorrichtung
- 20: Schaber
- 21: Verbindungsleitung
- 25, 25': Papierführung
- 26: Stützstab
- 27: Heizvorrichtung

## Patentansprüche

1. Verfahren zum Betreiben einer Strangmaschine (6), insbesondere Filterstrangmaschine, der Tabak verarbeitenden Industrie, mit einer Umlenkrolle (14) zur Zufuhr einer Umhüllungsmaterialbahn (10) zu einer Formatvorrichtung (15), wobei die Umhüllungsmaterialbahn (10) stromabwärts zu der Umlenkrolle (14) in der Formatvorrichtung (15) um einen Strang (17), insbesondere Filterstrang, gewickelt wird, **dadurch gekennzeichnet, dass** die Umlenkrolle (14) im Betrieb der Strangmaschine (6) gesäubert wird.

2. Verfahren nach Anspruch 1, **dadurch gekennzeichnet, dass** zum Säubern der Umlenkrolle (14) die Umfangsgeschwindigkeit der Umlenkrolle unterschiedlich zu der Bahngeschwindigkeit der Umhüllungsmaterialbahn (10) ist.

3. Verfahren nach Anspruch 1 oder 2, **dadurch gekennzeichnet, dass** etwaige Verunreinigungen auf der Umfangsfläche der Umlenkrolle (14) mit einem Schaber (20) abgeschabt werden.

4. Verfahren nach einem der Ansprüche 1 bis 3, **dadurch gekennzeichnet, dass** die Umlenkrolle (14) stromaufwärts die nächste Rolle zur Formatvorrichtung (17) ist.

5. Verfahren nach einem der Ansprüche 1 bis 4, **dadurch gekennzeichnet, dass** die Umlenkrolle (14) Öffnungen auf der Umfangsfläche aufweist und, dass die Umhüllungsmaterialbahn (10) mit Saugluft an der Umlenkrolle (14) gehalten wird.

6. Verfahren nach einem der Ansprüche 1 bis 5, **dadurch gekennzeichnet, dass** die Umhüllungsmaterialbahn (10) stromaufwärts der Umlenkrolle (14) mit Leim (16) versehen wird.

7. Umhüllungsmaterialbahnzuführungsvorrichtung (5) mit einer Umlenkrolle (14) zur Führung einer Umhüllungsmaterialbahn (10) zu einer Formatvorrichtung (15), in der die Umhüllungsmaterialbahn (10) um einen Filterstrang (17) oder einen Tabakstrang wickelbar ist, wobei die Umlenkrolle (14) angetrieben ist, **dadurch gekennzeichnet, dass** eine Vorrichtung (19, 20) zur Säuberung (Säuberungsvorrichtung) der Umfangsfläche der Umlenkrolle (14) vorgesehen ist.

8. Umhüllungsmaterialbahnzuführungsvorrichtung (5) nach Anspruch 7, **dadurch gekennzeichnet, dass** die Säuberungsvorrichtung (19, 20) eine Steuerungsvorrichtung (19) zur Einstellung einer von der Fördergeschwindigkeit der Umhüllungsmaterialbahn (10) unterschiedlichen Umfangsgeschwindigkeit der Umlenkrolle (14) umfasst.

9. Umhüllungsmaterialbahnzuführungsvorrichtung (5) nach Anspruch 7 oder 8, **dadurch gekennzeichnet, dass** die Säuberungsvorrichtung (19, 20) einen Schaber (20) umfasst, der mit der Umfangsfläche der Umlenkrolle (14) im Eingriff steht.

10. Umhüllungsmaterialbahnzuführungsvorrichtung (5) nach einem der Ansprüche 7 bis 9, **dadurch gekennzeichnet, dass** die Umlenkrolle (14) stromaufwärts der Formatvorrichtung (15) die nächstliegende Rolle ist.

11. Umhüllungsmaterialbahnzuführungsvorrichtung (5) nach einem der Ansprüche 7 bis 10, **dadurch gekennzeichnet, dass** die Umlenkrolle (14) eine Saugvorrichtung zum Ansaugen der Umhüllungsmaterialbahn (10) umfasst.

12. Strangmaschine (6) der Tabak verarbeitenden Industrie, insbesondere Filterstrangmaschine, mit einer Umhüllungsmaterialbahnzuführungsvorrichtung (5) nach einem der Ansprüche 7 bis 11.

## Claims

1. A process for operating a rod making machine (6), in particular a filter rod making machine, of the tobacco processing industry, having a guide roller (14) for supplying a wrapping material web (10) to a garniture device (15), the wrapping material web (10) being wound about a rod (17), in particular a filter rod, downstream of the guide roller (14) in the garniture device, **characterised in that** the guide roller (14) is cleaned during operation of the rod making machine (6).

2. A process according to Claim 1, **characterised in that**, for the purpose of cleaning the guide roller (14), the circumferential speed of the guide roller is different from the web speed of the wrapping material web (10).

3. A process according to Claim 1 or 2, **characterised in that** any impurities on the circumferential face of the guide roller (14) are scraped off with a scraper (20).

4. A process according to one of Claims 1 to 3, **characterised in that** the guide roller (14) is the roller next to the garniture device (17) as seen upstream.

5. A process according to one of Claims 1 to 4, **characterised in that** the guide roller (14) has openings on the circumferential face and **in that** the wrapping material web (10) is held on the guide roller (14) by means of suction air.

6. A process according to one of Claims 1 to 5, **characterised in that** the wrapping material web (10) is provided with glue (16) upstream of the guide roller (14).

7. A wrapping material web supply device (5) having a guide roller (14) for feeding a wrapping material web (10) to a garniture device (15), in which the wrapping material web (10) may be wound about a filter rod (17) or a tobacco rod, the guide roller (14) being driven, **characterised in that** a device (19, 20) for cleaning (cleaning device) the circumferential face of the guide roller (14) is provided.

8. A wrapping material web supply device (5) according to Claim 7, **characterised in that** the cleaning device (19, 20) comprises a control device (19) for setting a circumferential speed of the guide roller (14) which is different from the delivery speed of the wrapping material web (10).

9. A wrapping material web supply device (5) according to Claim 7 or 8, **characterised in that** the cleaning device (19, 20) comprises a scraper (20) which is in engagement with the circumferential face of the guide roller (14).

10. A wrapping material web supply device (5) according to one of Claims 7 to 9, **characterised in that**, as seen upstream of the garniture device (15), the guide roller (14) is the nearest roller.

11. A wrapping material web supply device (5) according to one of Claims 7 to 10, **characterised in that** the guide roller (14) comprises a suction device for applying suction to the wrapping material web (10).

12. A rod making machine (6) of the tobacco processing industry, in particular a filter rod making machine, having a wrapping material web supply device (5) according to one of Claims 7 to 11.

## Revendications

1. Procédé d'exploitation d'une machine à confectionner des tubes (6), en particulier d'une machine à confectionner des tubes à bouts filtres, de l'industrie de transformation du tabac, pourvue d'un rouleau de renvoi (14) pour l'amenée d'une bande de matériau de gainage (10) à un dispositif de mise au format (15), la bande de matériau de gainage (10) en aval du rouleau de renvoi (14) étant ce faisant enroulée dans le dispositif de mise au format (15) autour d'un tube (17), en particulier d'un tube à bout filtre, **caractérisé en ce que** le rouleau de renvoi (14) est nettoyé lorsque fonctionne la machine à confectionner les tubes (6).

2. Procédé selon la revendication 1, **caractérisé en ce que** pour nettoyer le rouleau de renvoi (14), la vitesse circonférentielle du rouleau de renvoi est différente de la vitesse de bande de la bande de matériau de gainage (10).

3. Procédé selon la revendication 1 ou 2, **caractérisé en ce que** d'éventuelles impuretés déposées sur la surface circonférentielle du rouleau de renvoi (14) sont raclées à l'aide d'une racle (20).

4. Procédé selon l'une des revendications 1 à 3, **caractérisé en ce que** le rouleau de renvoi (14) est le rouleau qui succède en amont au dispositif de mise au format (15).

5. Procédé selon l'une des revendications 1 à 4, **caractérisé en ce que** le rouleau de renvoi (14) comporte des ouvertures sur la surface circonférentielle et **en ce que** la bande de matériau de gainage (10) est maintenue contre le rouleau de renvoi (14) par de l'air d'aspiration.

6. Procédé selon l'une des revendications 1 à 5, **caractérisé en ce que** la bande de matériau de gainage (10) en amont du rouleau de renvoi (14) est enduite de colle (16).

7. Dispositif d'amenée de bande de matériau de gainage (5), pourvu d'un rouleau de renvoi (14) pour l'amenée d'une bande de matériau de gainage (10) à un dispositif de mise au format (15), dans lequel la bande de matériau de gainage (10) est enroulable autour d'un tube à bout filtre (17) ou d'un boudin de tabac, le rouleau de renvoi (14) étant entraîné, **caractérisé en ce qu'**un dispositif (19, 20) est prévu pour nettoyer (dispositif nettoyeur) la surface circonférentielle du rouleau de renvoi (14).

8. Dispositif d'amenée de bande de matériau de gainage (5) selon la revendication 7, **caractérisé en ce que** le dispositif nettoyeur (19, 20) comprend un dispositif de commande (19) permettant de régler une vitesse circonférentielle du rouleau de renvoi (14) différente de la vitesse de transport de la bande de matériau de gainage (10).

9. Dispositif d'amenée de bande de matériau de gainage (5) selon la revendication 7 ou 8, **caractérisé en ce que** le dispositif nettoyeur (19, 20) comprend une racle (20) qui est au contact de la surface circonférentielle du rouleau de renvoi (14).

10. Dispositif d'amenée de bande de matériau de gainage (5) selon l'une des revendications 7 à 9, **caractérisé en ce que** le rouleau de renvoi (14) en amont du dispositif de mise au format (15) est celui qui lui succède immédiatement.

11. Dispositif d'amenée de bande de matériau de gainage (5) selon l'une des revendications 7 à 10, **caractérisé en ce que** le rouleau de renvoi (14) comprend un dispositif d'aspiration pour attirer par aspiration la bande de matériau de gainage (10).

12. Machine à confectionner des tubes (6) de l'industrie de transformation du tabac, en particulier machine à confectionner des tubes à bouts filtres, comprenant un dispositif d'amenée de bande de matériau de gainage (5) selon l'une des revendications 7 à 11.
